# EUROPÄISCHE PATENTSCHRIFT

(11) **EP 1 140 617 B1**
(45) Veröffentlichungstag und Bekanntmachung des Hinweises auf die Patenterteilung: **14.01.2004**
(21) Anmeldenummer: 00971390.0
(22) Anmeldetag: 17.10.2000
(51) Int. Cl.: B63B 49/00

(54) **VORRICHTUNG ZUM HALTERN DES LOGGEBERS VON BOOTSGESCHWINDIGKEITSMESSERN**
DEVICE FOR HOLDING LOG SENSORS PERTAINING TO BOAT SPEEDOMETERS
DISPOSITIF DE FIXATION DU CAPTEUR LOCH DE BATEAUX

(30) Priorität: 21.10.1999 DE 19950751
(43) Veröffentlichungstag der Anmeldung: 10.10.2001
(73) Patentinhaber: Bamert, Hans Joachim, 90425 Nürnberg (DE)
(72) Erfinder: Bamert, Hans Joachim, 90425 Nürnberg (DE)
(74) Vertreter: Lösch, Christoph
(86) Internationale Anmeldenummer: PCT/EP2000/010189
(87) Internationale Veröffentlichungsnummer: WO 2001/028850

(56) Entgegenhaltungen:
- DE-A- 4 131 561
- US-A- 5 186 050

## Beschreibung

Die Erfindung betrifft eine Vorrichtung zum Haltern des Loggebers von Bootsgeschwindigkeitsmessern gemäß Oberbegriff des Anspruchs 1, wie zB aus DE-A-4 131 561 bekannt.

Bei der bekannten Einrichtung zu Bootsgeschwindigkeitsmessungen findet ein in einem bootsfesten Hülsenkörper untergebrachter Loggeber Anwendung, der ein durch das Wasser beeinflußbares, drehbares Flügelrad zur Erzeugung von Meßimpulsen aufweist, die einer Anzeige über elektrische Leiter zugeführt werden. Weiter ist bekannt, daß im Wasser befindliche Schweb- und Schwimmstoffe das Flügelrad in seinen Bewegungen, insbesondere nach längeren Liegezeiten des Bootes vielfach störend beeinflussen bzw. hemmen, wodurch Reinigungs- oder Reparaturarbeiten erforderlich werden. Hierzu ist die Entnahme des Loggebers aus dem Hülsenkörper notwendig, wobei während der Entnahme und den nachfolgenden Einsetzarbeiten des Loggebers jeweils größere Wassermassen über die Mittelöffnung des Hülsenkörpers in den Bootsinnenraum übertreten, die desöfteren nur in umständlicher Weise entfernt werden können.

Es ist Aufgabe der Erfindung Maßnahmen zu schaffen, die bei Entnahme- oder Einsetzvorgängen des Loggebers bzw. einem Austauschen des Loggebers einen Wasserübertritt in den Bootsinnenraum verhindern.

Gemäß der Erfindung ist diese Aufgabe durch die Merkmale des kennzeichnenden Teils des Anspruchs gelöst.

In Ausbildung des Vorrichtung ist vorgesehen, den Kopfteil unmittelbar bzw. vermittels eines kopfteilfesten Gewinderinges mit dem Hülsenkörper abnehmbar fest zu verbinden. Darüber hinaus ist vorgesehen, daß der Kopfteil in einer zur Mittelöffnung koaxialen Ausnehmung einen mit axialem Spiel entgegen Federkraft untergebrachten Gleitring dicht aufweist, der gemeinsam mit einem am Kopfteil durch den Gewindering gehaltenen und einen weiteren Dichtring tragenden ebenen Ringkörper die Sperrschieberebene ober- und unterseitig begrenzen. Bevorzugt ist der Gleitring auf einem in der Ausnehmung angeordneten, die Federkraft liefernden Dichtring, z.B. einem O-Ring, aus federnd elastischen Werkstoff dicht abgestützt und durch Werkstoffspannungen des Dichtringes in Richtung des Ringkörpers verschieb- und haltbar um aus dieser Stellung heraus durch eine quer zur Bewegungsrichtung des Sperrschiebers auf den Gleitring wirkende Komponente der Steckkraft des Sperrschiebers zur Freigabe der Sperrschieberebene angehoben zu werden. Vermittels des auf den Gleitring einwirkenden Dichtringes und den im Ringkörper angeordneten Dichtring ist der Sperrschieber beidseitig im Kopfteil dicht führbar und ein Vorbeitritt von Wasser in Richtung auf das dem Flügelrad abgewandten Ende des Loggebers verhindert. Zweckmäßig ist der Ringkörper aus einem beliebigen, z. B. metallischen Werkstoff oder Kunststoff gebildet und mit einer Nut im Bereich der Sperrschieberebene für die Aufnahme des weiteren Dichtringes versehen.

Außerdem ist vorgesehen, daß der Ringkörper mit an diesem vorgesehenen Erhöhungen und Abstützen derselben auf die Unterseite des Kopfteils die Sperrschieberebene in der Höhe permanent stabilisiert und mit den Erhöhungen zusätzlich seitliche Führungsflächen für den Sperrschieber bildet. Gemäß bevorzugter Ausbildung ist vorgesehen, daß der Gleitring mit seiner Unterseite geringfügig den Kopfteil unterrag, wodurch Kontaktierungen von Gleitring und Sperrchieber zu Abdichtungsvorgängen für den Sperrschieber sicher gewährleistet sind.

Es besteht die Möglichkeit, den auf den Gleitring einwirkenden Dichtring aus einem beliebig geeigneten Werkstoff, vorzugsweise einem federnd elastischen Kunststoff, z.B. einem geschäumten Kunststoff, zu bilden. Dichtringe dieser Art sind bei geringen Eintauchtiefen des Bootskörpers zweckmäßig, während größere Eintauchtiefen des Bootskörpers durch metallische Körper erzielbare Federkräfte und Abdichtungen, z.B. Schraubenfedern erforderlich machen.

Ferner ist vorgesehen, im Kopfteil nahe seinem oberen Ende im Bereich der Mittelöffnung in einer durch eine radiale Aufweitung vergrößerten Nut einen ringförmigen Dichtkörper, insbesondere einen O-Ring anzuordnen, der in der Betriebsstellung pressend dicht am Loggeber anliegt und bei Entnahme des Loggebers aus den Längs- und Mittelöffnungen zunächst als Anschlagkörper für am Loggeber angeordnete zusätzliche O-Ringe die äußere Endstellung des Loggebers im Kopfteil in der Art eines Druckpunktes kennzeichnet und bei nachfolgend weiterer Verschiebung des Loggebers vermittels einer durch die O-Ringe aufbring-baren Preßkraft in die Aufweitung der Nut einbringbar ist und die Entnahme des Loggers vollenden läßt.

In weiterer Ausbildung der Vorrichtung ist vorgesehen, den Loggeber durch einen eine axiale Steuerkurve, z.B. ein Schraubgewinde aufweisenden Deckel mit dem Kopfteil zu verbinden und mittels des Deckels in den Längs- und Mittelöffnungen von Hülsenkörper und Kopfteil zu fixieren. Durch Abschrauben des Deckels ist der Loggeber aus der Vorrichtung zu entnehmen bzw. in diese einzubringen.

Eine alternative Ausbildung der Vorrichtung zur Lösung der Aufgabe wird gemäß weiterer Erfindung durch die Maßnahmen des Anspruches 9 vorgeschlagen. Bei dieser Ausführurrgsform ist der in oder aus der Sperrstellung verschiebbare Sperrschieber durch ein schwenkbewegliches Sperrglied ersetzt. Ausgestaltungen der abgewandelten Vorrichtung sind den Ansprüchen 11 bis 17 entnehmbar.

Die Erfindung ist anhand eines Ausführungsbeispiels in den Figuren verdeutlicht. Es zeigen:
- Fig. 1: eine Vorrichtung in Seitenansicht,
- Fig. 2: ein Teilstück eines Kopfteils in Seitenansicht, teilweise im Schnitt,
- Fig. 3: eine Unteransicht des Teilstücks der Fig. 2
- Fig. 4: einen metallischen Ringkörper in Draufsicht,
- Fig. 5: einen Ringkörper gemäß Fig. 4 im Schnitt,
- Fig. 6: eine ringförmige Dichtung in Seitenansicht,
- Fig. 7: einen Gewindering für den Kopfteil in Seitenansicht
- Fig. 8: einen Teilschnitt eines Gleitringes, vergrößert,
- Fig. 9: einen Sperrschieber in Draufsicht,
- Fig.10: eine Verbindungsschraube in Seitenansicht.
- Fig. 11: eine Vorrichtung in alternativer Ausführung im Schnitt und
- Fig.12: eine Vorrichtung der Fig. 11 in Draufsicht.

In Fig. 1 ist ein Teilstück 1 einer Bootskörperwandung gezeigt, an dem die Vorrichtung 2 durch eine Verschraubung 3 festgelegt ist. Die Vorrichtung weist einen Hülsenkörper 4 mit Außengewinde 5 auf, der eine Öffnung 6 der Bootskörperwandung 1 in Richtung des Bootsinnenraumes durchgreift, sich mit einem Flansch 7 auf die Unterseite 1' der Bootskörperwandung 1 abstützt und durch eine Gewindemutter 8 festgelegt ist. Über einen Gewindering 9' ist ein Kopfteil 9 mit dem Hülsenkörper 4 fest verbunden. Der Kopfteil 9 weist eine zylindrische Mittelöffnung 10 auf, die sich koaxial zu einer mittigen Längsöffnung 11 des Hülsenkörpers 4 erstreckt. Die Mittelöffnung 10 und die Längsöffnung 11 dienen gemeinsam zur Aufnahme eines Loggebers 12, der in den Öffnungen 10, 11 unter Verwendung von O-Ringen 12' dicht eingeschoben ist. An seinem dem Kopfteil 9 abgewandten Ende weist der Loggeber 12 ein drehbewegliches Flügelrad 13 als Impulsgeber für Geschwindigkeitsmessungen auf. Der Loggeber 12 ist über ein Kabel 2' mit einer Anzeigevorrichtung (nicht gezeigt) in Verbindung gebracht. Der Kopfteil 9 ist weiter mit einer zur Mittelöffnung 10 koaxialen Ausnehmung 14 (Fig. 2) versehen, in die mit axialem Spiel ein Gleitring 15 (Fig. 8) geführt ist, der unter der Wirkung einer Federkraft, z.B. einem aus Kunststoff gebildeten Dichtring 16 steht. Der Gleitring 15 liegt hierbei auf dem am Boden 14' der Ausnehmung 14 abgestützten Dichtring 16 auf und ist durch diesen in Richtung auf das untere Ende des Kopfteils 9 verschiebbar. Der Kopfteil 9 ist weiter mit einem Ringkörper 17 (Fig. 1 und 5) versehen, der eine zu den Öffnungen 10, 11 koaxiale Mittelöffnung 18 sowie eine Ringnut 19 für die Unterbringung eines O-Ringes 20 aufweist. (Fig. 5) Gleitring 15 und Ringkörper 17 bilden gemeinsam die Sperrschieberebene, in die ein Sperrschieber 21 (Fig. 9), gebildet durch einen ebenen prismatischen Blechformteil, einführbar ist. Die Sperrschieberebene ist durch am Ringkörper 17 zu beiden Längsseiten des Sperrschiebers 21 (Fig. 3) ausgebildeten Erhöhungen 22 in der Höhe fixiert. Mit ihren Seitenbereichen bilden die Erhöhungen 22 Führungsflächen für den Sperrschieber 21. Fernerhin ist der Gleitring 15, wie Fig. 2 und 8 zeigen, unterseitig durch eine nach außen gewölbte Bogenfläche bzw. durch Schrägflächen 15' und eine schräge Innenwandfläche 15" begrenzt, die beim Einschiebevorgang des Sperrschiebers 21 in die Sperrschieberebene ein störendes Anstoßen des Sperrschiebers 21 an den Gleitring 15 ausschließen. Der Loggeber 12 trägt fest einen Kragen 23, der im Kopfteil 9 bevorzugt in einem mit Gewinde 29' versehenen Deckel 29 unter Zwischenfügung eines Dichtringes 29'' abstützbar ist. Eine zusätzliche ringförmige Dichtung 24 im Deckel 29 verhindert Flüssigkeitsühertritte innerhalb des Kopfteils 9.

Werden bei Geschwindigkeitsmessungen an der Anzeige Unregelmäßigkeiten erkannt, so ist in der Regel eine Reinigung des Loggebers 12 notwendig. Hierzu ist der Deckel 29 vom Kopfteil abzuschrauben und gemeinsam mit dem Loggeber 12 aus Hülsenkörper 4 und Kopfteil 9 nach oben herauszuziehen. Bei der Ausziehbewegung laufen die O-Ringe 12' an den O-Ririg 12"' an, wodurch dem Benutzer das Erreichen der oberen Endstellung angezeigt wird. Bei weiterem Herausziehen des Loggebers 12 weiten die O-Ringe 12' den O-Ring 12"' auf, der daraufhinin in die Aufweitung 12" eintritt. Nach dem Überschreiten der Sperrschieberebene durch den Loggeber 12 sind durch Einschieben des Sperrschiebers 21 in die Sperrschieberebene aus der vollgezeichneten Stellung in die gestrichelt dargestellte Stellung (Fig. 1) die Mittelöffnungen 10, 11 absperrbar. Hierbei liegt der Gleitring 15 durch die Federungseigenschaft des Dichtringes 16 pressend auf den Sperrschieber 21 und gleichzeitig erfolgt Anlage des O-Ringes 20 des Ringkörpers 17 an die Unterseite des Sperrschiebers 21, wodurch vermittels des so dicht gehaltenen Sperrschiebers 21 eine dichte Absperrung der Öffnungen 10, 11 bewirkt ist. Nach erfolgter Reinigung des Loggebers 12 ist dieser in umgekehrter Bewegungsrichtung in die Öffnungen 10, 11 einzuschieben, wobei kurz vor Erreichen der Sperrschieberebene durch den Loggeber der Sperrschieber 21 nach außen zu bewegen ist. In beiden Bewegungsrichtungen des Loggebers 12 ist somit vermittels des Sperrschiebers 21 ein Austritt von Wasser aus der Vorrichtung verhindert. Gleichzeitig bewegt sich der O-Ring 12''' aus der Aufweitung 12'' zur dichtenden Anlage an den Loggeber 12 . Mit 27 ist ein zwischen dem Ringkörper 17 und Gewindering 9' einzubringender Dichtring bezeichnet, während 28 ein als Handgriff für den Sperrschieber 21 verwendbarer Kugelkörper (Fig. 9). und mit 30 Gewindeschrauben zur Festlegung der Bauteile 9', 9, 17 des kopfteils aneinander bezeichnet sind.

Bei der Vorrichtung der Fig. 11 und 12 ist ein mit einem Außengewinde 31 versehener und eine Längsöffnung 39 aufweisender Hülsenkörper 32 durch eine Gewindemutter 32' vermittels eines Flansches 32" an der Bootskörperwandung 1 festgelegt. Auf das freie Ende des Hülsenkörpers 32 ist durch einen Gewindering 33 ein Kopfteil 34 fest aufgebracht. Zwischen dem Hülsenkörper 32 und dem Kopfteil 34 ist ein Dichtring 36 angeordnet. Desweiteren ist der Gewindering 33 vermittels Schrauben (nicht gezeigt) bei 35 mit einem in einer Ringnut 36 eingelassenen O-Ring 36' versehenen Flansch 37 fest verbunden. Auf dem Flansch 37 ist ein-mit einem zur Längsöffnung 39 konzentrischen Durchlass 38 versehenes Sperrglied 40 unter Federkraft gelagert. Die Federkraft wird dabei durch zwei diagonal zueinander angeordnete und auf das Sperrglied 40 von oben einwirkenden Schraubenfedern 41 aufgebracht, deren freie Widerlager durch auf kopfteilfeste Schraubenbolzen 42, 42' aufgebrachte Muttern 43 gebildet sind. Das Sperrglied 40 ist um den als Achse wirkenden Schraubenbolzen 42 um etwa 75° verchwenkbar und dabei durch den eine Kulissennut 44 im Sperrglied 40 greifenden anderen Schraübenbolzen 42' geführt. Der Flansch 37 kann aus einem beliebigen Werkstoff, z.B. einem geeigneten Kunststoff oder einem-metallischen werkstoff gebildet sein, wobei die Ausführung des Flansches 37 aus metallischem Werkstoff den Vorteil erbringt, daß das Sperrglied 40 im Bereich des Öffnungsrandes 37' anschrägbar ist und die Anschrägung Anpassungen des O-Ringes 36' bei Schwenkbewegungen des Sperrgliedes 40 erlaubt. Das Sperrglied 40 ist bevorzugt durch einen plattenförmigen Körperteil 40' mit auschließendem hülsenförmigen Ansatz 40" gebildet, dessen freies Ende ein Gewinde 45 aufweist, auf dem ein Deckel (nicht gezeigt) aufschraubbar ist. Auf den Deckel kann sich der Loggeber (nicht gezeigt) drehbeweglich dicht abstützen.

Zur Erläuterung der Funktion der Vorrichtung ist davon auszugehen, daß in den Stellungen Fig. 11 und 12, das Sperrglied 40 mit dem Durchlaß 38 der Öffnung 39" des Flansches 37 achsgleich zugeordnet ist. Dabei liegt das Sperrglied 40 pressend auf den O-Ring 36' durch die Vorspannkraft der beiden auf den Schraubenbolzen 42, 42' eingespannten Federn 41 auf, wodurch Waserdurchlässe im Bereich des Durchlasses 38 des Sperrgliedes 40 verhindert sind. Die gezeigten Stellungen von Sperrglied 40 und Flansch 37 erlauben die Einbringung eines Loggebers in die Mittel-31' und Längsöffnungen 39. Zum Einbringen des Loggebers ist das Sperrglied 40 wie in Fig. 12 gezeigt, entgegen der Uhrzeigerdrehrichtung zu bewegen, sodaß der Durchlaß 38 achsgleich mit der Mittelöffnung des Hülsenkörpers 32 übereinstimmt (gestrichelt gezeichnete Stellung).

Zu Reinigungsarbeiten des Loggebers ist der in der Längs-39 und Mittelöffnung 31' befindliche Loggeber nach oben aus der Vorrichtung herauszuziehen und durch Abschwenken des Sperrgliedes 40 in Uhrzeigerdrehrichtung um den Schraubenbolzen 42 das Sperrglied 40 in die gestrichelt gezeichnete Stellung zu bringen, wobei infolge Übergreifens der Öffnung 39" durch den ebenen Teil des Sperrgliedes die Öffnung 39" verschließbar ist. Es versteht sich, daß zum Erreichen der Schließstellung keine oder äußerstenfalls nur eine geringe Wassermenge in den Bootsinnenraum übertritt.

Zum Einsetzen des Loggebers in die Vorrichtung wird eine entgegengesetzte Drehung, also eine Drehung des Sperrgliedes 40 entgegen der Uhrzeigerdrehrichtung (Fig. 12) vorgenommen. Hierbei wird das Sperrglied 40 aus der gestrichelt dargestellte Stellung in die voll gezeichnete Stellung der Fig. 12 Zurückbewegt. Hierbei tritt wiederum kein Wasser in den Bootsinnenraum über, da bei der Rückschwenkung das Sperrglied 40 pressend auf den O-Ring 36' gehalten ist. Das freie Ende des hülsenförmigen Ansatzes 40" ist durch einen aufschraubbaren Deckel (nicht gezeigt) verschließbar.

## Patentansprüche

1. Vorrichtung zum Haltern des Loggebers von Bootsgeschwindigkeitemessem mit einem in einer Lochung des Bootskörpers fest angeordneten Hülsenkörper mit einer mittigen Längsöffnung in der der mit einem Flügelrad od. dgl. als Impulsglied versehene Loggeber trennbar dicht einschiebe- und haltbar ist, wobei der Hülsenkörper (4) an dem dem Wasser abgewandten Ende einen Kopfteil (9) dicht trägt, der eine mit der mittigen Längsöffnung (11) des Hülsenkörpers (4) dicht in Verbindung stehene koaxiale Mittelöffnung (10) gleicher Form und Querschnittsgröße aufweist, wobei die Längs- und Mittelöff-nungen (11, 10) gemeinsam den Loggeber (12) dicht aufnehmen können und die Längs- (11) und Mittelöffnungen (10) durch einen im Kopfteil (9) querbeweglich dicht führbaren Sperrschieber (21) in Abhängigkeit der Stellungen des Loggebers (12) absperrbar oder freigebbar sind,
**dadurch gekennzeichnet, daß** der Kopfteil (9) in einer zur Mittelöffnung (10) koaxialen Ausnehmung (14) einen mit axialem Spiel entgegen Federkraft ausgebildeten Gleitring (15) dicht aufweist, der gemeinsam mit einem im Kopfteil (9) fest angeordneten und einen Dichtring (20) tragenden ebenen Ringkörper (17) die Sperrschieberebene ober- und unterseitig dicht begrenzt, wobei der Gleitring (15) auf einen in der koaxialen Ausnehmung (14) angeordneten Dichtring (16), z.B. einen O-Ring, aus federnd elastischen Werkstoff dicht abgestützt und durch den Dichtring (16) in Richtung des Ringkörpers (17) verschiebbar ist, die Trennungsebene gemeinsam mit dem Ringkörper (17) verschlossen hält und durch eine quer zur Bewegungsrichtung des Sperrschiebers (21) auf den Gleitring (15) wirkende Komponente der Steckkraft des Sperrschiebers (21) der Gleitring (15) zur Freigabe der Sperrschieberebene bewegbar ist.

2. Vorrichtung nach Anspruch 1, **dadurch gekennzeichnet, daß** der Kopfteil (9) vermittels eines kopfteilfesten Gewinderinges (9') mit dem Hülsenkörper (4) abnehmbar fest verbunden ist.

3. Vorrichtung nach Anspruch 1 , **dadurch gekennzeichnet, daß** der Kopfteil (9) in einer zur Mittelöffnung (10) koaxialen Ausnehmung (14) einen mit axialem. Spiel entgegen Federkraft ausgebildeten Gleitring (15) dicht aufweist, der den Kopfteil (9) geringfügig unterragt und gemeinsam mit einem am Kopfteil (9) fest angeordneten und einen Dichtring (20) tragenden ebenen Ringkörper (17) die Sperrschieberebene ober- und unterseitig dicht begrenzt.

4. Vorrichtung nach Anspruch 3, **dadurch gekennzeichnet, daß** der Ringkörper (17) durch einen beliebigen Werkstoff gebildet ist und in einer Ringnut (19) einen die Sperrschieberebene begrenzenden Dichtring (20) aufweist.

5. Vorrichtung nach Anspruch 3, **dadurch gekennzeichnet, daß** der Gleitring (15)auf einen in der koaxialen Ausnehmung (14) angeordneten Dichtring (16), z.B. einen O-Ring, aus federnd elastischen Werkstoff dicht abgestützt und durch den Dichtring (16) in Richtung des Ringkörpers (17) verschiebbar ist, die Trennungsebene gemeinsam mit dem Ringkörper (17) verschlossen hält und daß durch eine quer zur Bewegungsrichtung des Sperrschiebers (21) auf den Gleitring (15) wirkende Komponente der Steckkraft des Sperrschiebers (21) der Gleitring (15) zur Freigabe der Sperrschieberebene bewegbar ist.

6. Vorrichtung nach Anspruch 3 und 5, **dadurch gekennzeichnet, daß** der Gleitring (15) unterseitig durch eine nach außen gewölbte Bogenfläche bzw. eine Schrägfläche (15') und eine schräge Innenfläche (15") begrenzt ist.

7. Vorrichtung nach Anspruch 1, **dadurch gekennzeichnet, daß** der Loggeber (12) vermittels loggeberfesten Dichtringen, z.B. O-Ringen (12') an den Wandungen der Längsund Mittelöffnungen (11, 10) dicht abgestützbar ist.

8. Vorrichtung nach Anspruch 1, **dadurch gekennzeichnet, daß** der Kopfteil (9) nahe seinem oberen Ende im Bereich der Mittelöffnung (10) in einer, mit einer radialen Aufweitung vergrößerten Nut (12") einen ringförmigen Dichtkörper (12"'), insbesondere einen O-Ring aufweist, der pressend dicht am Loggeber (12) anliegt und bei Entnahme des Loggebers (12) aus den Längs- und Mittelöffnungen (11, 10) zunächst als Anschlagkörper für die O-Ringe (12')die äußere Endstellung des Loggebers im Kopfteil (Kopfsperre) anzeigt und bei nachfolgend weiterer Verschiebung des Loggebers nach außen vermittels der O-Ringe (12') in die Aufweitung der Nut (12'') einbringbar ist.

9. Vorrichtung nach Anspruch 1, **dadurch gekennzeichnet, daß** der Hülsenkörper (32) an dem dem Wasser abgewandten Ende einen Kopfteil (34) dicht trägt, der eine mit der mittigen Längsöffnung (39) des Hülsenkörpers (32) dicht in Verbindung stehende koaxiale Mittelöffnung (31') gleicher Form und Querschnittsgröße aufweist, daß die Längs- und Mittelöffnungen (39, 31') gemeinsam den Loggeber dicht aufnehmen können und daß die Längs-(39) und Mittelöffnung (31') durch ein im Kopfteil (34) schwenkbeweglich dicht führbares, mit einem Durchlaß (38) versehenes Sperrglied (40) in Abhängigkeit der Stellungen des Loggebers absperrbar oder freigebbar sind.

10. Vorrichtung nach Anspruch 9, **dadurch gekennzeichnet, daß** der Kopfteil (34) vermittels eines kopfteilfesten Gewinderinges (33) mit dem Hülsenkörper (32) abnehmbar fest verbunden ist.

11. Vorrichtung nach Anspruch 9, **dadurch gekennzeichnet, daß** der Kopfteil (34) fest einen zur Längs-(39) und Mittelöffnung (31') konzentrischen Flansch (37) dicht und ein auf den Flansch (37) zwischen zwei Endstellungen schwenkbeweglich dicht aufliegendes Sperrglied (40) mit einem Durchlaß (38) aufweist, der in der einen Endstellung des Sperrgliedes mit der Längs-(39) und Mittelöffnung (31') konzentrisch korrespondiert und in der anderen Endstellung in die Verschlußstellung für die Längs-(39) und Mittelöffnungen (31') verbringbar ist.

12. Vorrichtung nach Anspruch 9, **dadurch gekennzeichnet, daß** der Flansch (37) oberseitig eine Aufnahmenut (36) für einen als Dichtkörper dienenden O-Ring (36') aufweist und daß an dem O-Ring (36') das Sperrglied (40) pressend dicht vermittels Federvorspannung anleg- und führbar ist.

13. Vorrichtung nach Anspruch 12, **dadurch gekennzeichnet, daß** die Federvorspannung durch auf kopfteilfeste Schraubenbolzen (42, 42') abgestützte Schraubenfedern (41) aufbringbar ist.

14. Vorrichtung nach Anspruch 13, **dadurch gekennzeichnet, daß** das Sperrglied (40) auf dem kopfteilfesten Schrauhenbolzen (42) schwenkbar angeordnet und in einer Kulissennut (44) den anderen kopfteilfesten Schraubenbolzen (42') aufnimmt und führt.

15. Vorrichtung nach Anspruch 11, **dadurch gekennzeichnet, daß** das Sperrglied (40) durch einen plattenförmigen Formteil mit einem auf der dem Hülsenkörper (32) abgewandten Seite angeordneten hülsenförmigen Ansatz (40") gebildet ist.

## Claims

1. Device for mounting the log sensor of boat logs with, arranged firmly in a perforation of the hull, a sleeve body with a central longitudinal opening in which the log sensor provided with a vane wheel or the like as a pulse element can be separably inserted and held in a sealed manner, the sleeve body (4) bearing in a sealed manner at the end facing away from the water a head part (9) which comprises a coaxial central opening (10) of the same shape and cross-sectional size which communicates in a sealed manner with the central longitudinal opening (11) of the sleeve body (4), the longitudinal and central openings (11, 10) being capable of together receiving the log sensor (12) in a sealed manner, and it being possible for the longitudinal (11) and central (10) openings to be closed off or opened depending on the positions of the log sensor (12) by means of a closing slide (21) which can be guided transversely movably in a sealed manner in the head part (9), **characterized in that** the head part (9) comprises in a sealed manner in a recess (14) coaxial with the central opening (10) a sliding ring (15) which is designed with axial play counter to spring force and, together with a plane annular body (17) arranged firmly in the head part (9) and bearing a sealing ring (20), delimits the closing-slide plane on the upper and lower side in a sealed manner, the sliding ring (15) being supported in a sealed manner on a sealing ring (16), for example an O-ring, made of resiliently elastic material arranged in the coaxial recess (14) and being displaceable by the sealing ring (16) in the direction of the annular body (17). and, together with the annular body (17), keeping the separation plane closed, and the sliding ring (15) being movable, for opening the closing-slide plane, by a component of the insertion force of the closing slide (21) acting on the sliding ring (15) transversely to the direction of movement of the closing slide (21).

2. Device according to Claim 1, **characterized in that** the head part (9) is connected firmly to the sleeve body (4) in a detachable manner by means of a threaded ring (9') fixed to the head part.

3. Device according to Claim 1, **characterized in that** the head part (9) comprises in a sealed manner in a recess (14) coaxial with the central opening (10) a sliding ring (15) which is designed with axial play counter to spring force, extends slightly below the head part (9) and, together with a plane annular body (17) arranged firmly on the head part (9) and bearing a sealing ring (20), delimits the closing-slide plane on the upper and lower side in a sealed manner.

4. Device according to Claim 3, **characterized in that** the annular body (17) is formed from any material and comprises in an annular groove (19) a sealing ring (20) delimiting the closing-slide plane.

5. Device according to Claim 3, **characterized in that** the sliding ring (15) is supported in a sealed manner on a sealing ring (16), for example an O-ring, made of resiliently elastic material arranged in the coaxial recess (14) and is displaceable by the sealing ring (16) in the direction of the annular body (17) and, together with the annular body (17), keeps the separation plane closed, and **in that** the sliding ring (15) is movable, for opening the closing-slide plane, by a component of the insertion force of the closing slide (21) acting on the sliding ring (15) transversely to the direction of movement of the closing slide (21).

6. Device according to Claim 3 and 5, **characterized in that** the sliding ring (15) is delimited on the lower side by an outwardly domed curved surface or an inclined surface (15') and an inclined inner surface (15").

7. Device according to Claim 1, **characterized in that** the log sensor (12) can be supported in a sealed manner against the walls of the longitudinal and central openings (11, 10) by means of sealing rings, for example O-rings (12'), fixed to the log sensor.

8. Device according to Claim 1, **characterized in that** the head part (9), close to its upper end in the region of the central opening (10), comprises in a groove (12") enlarged with a radial widening an annular sealing body (12"'), in particular an O-ring, which bears in a pressing and sealed manner against the log sensor (12) and, when the log sensor (12) is removed from the longitudinal and central openings (11, 10), first as a stop body for the O-rings (12') indicates the outer end position of the log sensor in the head part (head stop) and, when further displacement outwards of the log sensor subsequently takes place, can be introduced into the widening of the groove (12'') by means of the O-rings (12').

9. Device according to Claim 1, **characterized in that** the sleeve body (32) bears in a sealed manner at the end facing away from the water a head part (34) which comprises a coaxial central opening (31') of the same shape and cross-sectional size which communicates in a sealed manner with the central longitudinal opening (39) of the sleeve body (32), **in that** the longitudinal and central openings (39, 31') are capable of together receiving the log sensor in a sealed manner, and **in that** the longitudinal (39) and central (31') openings can be closed off or opened depending on the positions of the log sensor by means of a closing element (40) which can be guided swivellably in a sealed manner in the head part (34) and is provided with a passage (38).

10. Device according to Claim 9, **characterized in that** the head part (34) is connected firmly to the sleeve body (32) in a detachable manner by means of a threaded ring (33) fixed to the head part.

11. Device according to Claim 9, **characterized in that** the head part (34) comprises firmly and in a sealed manner a flange (37) concentric with the longitudinal (39) and central (31') openings, and, lying on the flange (37) in a sealed manner and swivellably between two end positions, a closing element (40) with a passage (38) which in one end position of the closing element coincides concentrically with the longitudinal (39) and central (31') openings and in the other vend position can be brought into the closing position for the longitudinal (39) and central (31') openings.

12. Device according to Claim 9, **characterized in that** the flange (37) comprises on the upper side a receiving groove (36) for an O-ring (36') serving as a sealing body, and **in that** the closing element (40) can be applied to and guided on the O-ring (36') in a pressing and sealed manner by means of spring preloading.

13. Device according to Claim 12, **characterized in that** the spring preloading can be applied by helical springs (41) supported on screw bolts (42, 42') fixed to the head part.

14. Device according to Claim 13, **characterized in that** the closing element (40) is arranged swivellably on the screw bolt (42) fixed to the head part and receives and guides the other screw bolt (42') fixed to the head part in a slot (44).

15. Device according to Claim 11, **characterized in that** the closing element (40) consists of a plate-shaped formed part with a sleeve-shaped extension (40") arranged on the side facing away from the sleeve body (32).

## Revendications

1. Dispositif pour maintenir le transmetteur loch d'indicateurs de vitesse d'embarcation avec un corps de douille disposé de façon fixe dans une perforation du corps d'embarcation et pourvu d'une ouverture longitudinale centrale dans laquelle le transmetteur loch équipé d'une roue à palettes ou similaire en tant qu'élément d'impulsion peut être introduit et maintenu de façon étanche et séparable, le corps de douille (4) portant de façon étanche sur l'extrémité opposée à l'eau une partie supérieure (9) qui présente une ouverture centrale (10), coaxiale et en liaison étanche avec l'ouverture longitudinale (11) centrale du corps de douille (4), de même forme et de même grandeur de section, les ouvertures longitudinales et centrales (11, 10) pouvant recevoir de façon étanche conjointement le transmetteur loch (12) et les ouvertures longitudinales (11) et centrales (10) pouvant être bloquées ou libérées par une vanne d'arrêt (21) guidable de façon étanche et mobile dans le sens transversal dans la partie supérieure (9) en fonction des positions du transmetteur loch (12),
**caractérisé en ce que** la partie supérieure (9) présente de façon étanche dans une cavité (14) coaxiale par rapport à l'ouverture centrale (10) une bague de glissement (15) réalisée avec du jeu axial dans le sens contraire à la force de ressort, qui délimite le plan de la vanne d'arrêt de façon étanche sur le dessus et le dessous conjointement avec un corps de bague (17) plan, disposé de façon fixe dans la partie supérieure (9) et portant une bague d'étanchéité (20), la bague de glissement (15) étant appuyée de façon étanche sur une bague d'étanchéité (16) disposée dans la cavité (14) coaxiale, par exemple un joint torique, à base de matériau à élasticité résiliente et pouvant être déplacée à travers la bague d'étanchéité (16) en direction du corps de bague (17), maintenant fermé le plan de séparation conjointement avec le corps de bague (17) et la bague de glissement (15) étant mobile pour la libération du plan de la vanne d'arrêt sous l'effet d'une composante de la force d'emboîtement de la vanne d'arrêt (21) qui agit transversalement au sens de déplacement de la vanne d'arrêt (21) sur la bague de glissement (15).

2. Dispositif selon la revendication 1, **caractérisé en ce que** la partie supérieure (9) est reliée de façon fixe, mais amovible avec le corps de douille (4) au moyen d'une bague filetée (9') solidaire de la partie supérieure.

3. Dispositif selon la revendication 1, **caractérisé en ce que** la partie supérieure (9) présente de façon étanche dans une cavité (14) coaxiale par rapport à l'ouverture centrale (10) une bague de glissement (15) conçue avec du jeu axial dans le sens contraire à la force de ressort, qui déborde légèrement par dessous de la partie supérieure (9) et délimite de façon étanche le plan de la vanne d'arrêt sur le dessus et sur le dessous conjointement avec un corps de bague (17) plan, disposé de façon fixe sur la partie supérieure (9) et portant une bague d'étanchéité (20).

4. Dispositif selon la revendication 3, **caractérisé en ce que** le corps de bague (17) est formé par un matériau quelconque et présente dans une bague annulaire (19) une bague d'étanchéité (20) délimitant le plan de la vanne d'arrêt.

5. Dispositif selon la revendication 3, **caractérisé en ce que** la bague de glissement (15) est appuyée de façon étanche sur une bague d'étanchéité (16) disposée dans la cavité (14) coaxiale, par exemple un joint torique, à base de matériau à élasticité résiliente et peut coulisser à travers la bague d'étanchéité (16) en direction du corps de bague (17), maintient fermé le plan de séparation conjointement avec le corps de bague (17) et **en ce que** la bague de glissement (15) peut être déplacée pour la libération du plan de la vanne d'arrêt sous l'effet d'une composante de la force d'emboîtement de la vanne d'arrêt (21) qui agit sur la bague de glissement (15) transversalement au sens de déplacement de la vanne d'arrêt (21).

6. Dispositif selon les revendications 3 et 5, **caractérisé en ce que** la bague de glissement (15) est délimitée côté inférieur par une surface en arc courbée vers l'extérieur et/ou une surface inclinée (15') et une surface intérieure (15'') inclinée.

7. Dispositif selon la revendication 1, **caractérisé en ce que** le transmetteur loch (12) peut être appuyé de façon étanche sur les parois des ouvertures longitudinales et centrales (11, 10) au moyen de bagues d'étanchéité solidaires du transmetteur loch, par exemple des joints toriques (12').

8. Dispositif selon la revendication 1, **caractérisé en ce que** la partie supérieure (9) présente à proximité de son extrémité supérieure dans la zone de l'ouverture centrale (10) dans une rainure (12") agrandie avec un élargissement radial un corps d'étanchéité (12"') de forme annulaire, en particulier un joint torique qui est contigu au transmetteur loch (12) de façon étanche et comprimée, et, lors de l'enlèvement du transmetteur loch (12) des ouvertures longitudinales et centrales (11, 10), indique d'abord en tant que corps de butée pour les joints toriques (12') la position extrême extérieure du transmetteur loch dans la partie supérieure (blocage supérieur) et, lors d'un autre déplacement consécutif du transmetteur loch vers l'extérieur, peut être introduite au moyen des joints toriques (12') dans l'élargissement de la rainure (12'').

9. Dispositif selon la revendication 1, **caractérisé en ce** le corps de douille (32) porte sur l'extrémité opposée à l'eau de façon étanche une partie supérieure (34) qui présente une ouverture centrale (31') coaxiale, en liaison étanche avec l'ouverture longitudinale (39) centrale du corps de douille (32), de même forme et de même grandeur de section, en ce que les ouvertures longitudinales et centrales (39, 31') peuvent recevoir de façon étanche conjointement le transmetteur loch et en ce que l'ouverture longitudinale (39) et l'ouverture centrale (31') peuvent être bloquées ou libérées par un élément de blocage (40) pouvant être guidé de façon étanche et pivotante dans la partie supérieure (34) et pourvu d'un passage (38) en fonction des positions du transmetteur loch.

10. Dispositif selon la revendication 9, **caractérisé en ce que** la partie supérieure (34) est reliée de façon fixe mais amovible au corps de douille (32) au moyen d'une bague filetée (33) solidaire de la partie supérieure.

11. Dispositif selon la revendication 9, **caractérisé en ce que** la partie supérieure (34) présente de façon fixe une bride (37) concentrique par rapport à l'ouverture longitudinale (39) et l'ouverture centrale (31') de façon étanche et un élément de blocage (40) reposant de façon étanche sur la bride (37) et pivotant entre deux positions extrêmes avec un passage (38) qui correspond de façon concentrique dans une position extrême de l'élément de blocage avec l'ouverture longitudinale (39) et l'ouverture centrale (31') et peut être amenée dans l'autre position extrême dans la position de fermeture pour les ouvertures longitudinales (39) et centrales (31').

12. Dispositif selon la revendication 9, **caractérisé en ce que** la bride (37) présente côté supérieur une rainure de logement (36) pour un joint torique (36') servant de corps d'étanchéité et **en ce que** l'élément de blocage (40) peut être posé et guidé sur le joint torique (36') de façon comprimée et étanche au moyen de la prétension de ressort.

13. Dispositif selon la revendication 12, **caractérisé en ce que** la prétension de ressort peut être appliquée par des ressorts cylindriques (41) soutenus sur des boulons filetés (42, 42') solidaires de la partie supérieure.

14. Dispositif selon la revendication 13, **caractérisé en ce que** l'élément de blocage (40) est disposé de façon pivotante sur le boulon fileté (42) solidaire de la partie supérieure et reçoit et guide l'autre boulon fileté (42') solidaire de la partie supérieure dans une rainure à coulisse (44).

15. Dispositif selon la revendication 11, **caractérisé en ce que** l'élément de blocage (40) est formé par une partie moulée en forme de plaque avec une embase (40") en forme de douille et disposée sur le côté opposé au corps de douille (32).
